# EUROPÄISCHE PATENTSCHRIFT

(11) **EP 3 731 997 B1**
(45) Veröffentlichungstag und Bekanntmachung des Hinweises auf die Patenterteilung: **26.06.2024**
(21) Anmeldenummer: 18830478.6
(22) Anmeldetag: 20.12.2018
(51) Int. Cl.: B25F 3/00, B25F 5/02, B25B 27/00, F15B 15/18, B25B 27/06, B21D 28/00, B21D 28/34, B25B 27/02, B21J 15/20, B25F 5/00

(54) **HYDRAULIKWERKZEUG FÜR EINE ZUG- UND/ODER PRESSVORRICHTUNG**
HYDRAULIC TOOL FOR A PULLING AND/OR PRESSING DEVICE
OUTIL HYDRAULIQUE POUR UN DISPOSITIF DE TRACTION ET/OU DE PRESSAGE

(30) Priorität: 21.12.2017 DE 102017130840
(43) Veröffentlichungstag der Anmeldung: 04.11.2020
(73) Patentinhaber: WS Wieländer + Schill Engineering GmbH & Co. KG, 78609 Tuningen (DE)
(72) Erfinder: REITZIG, Klaus, 58579 Schalksmühle (DE)
(74) Vertreter: Friderichs, Gunther
(86) Internationale Anmeldenummer: PCT/EP2018/086404
(87) Internationale Veröffentlichungsnummer: WO 2019/122243

(56) Entgegenhaltungen:
- EP-A2- 0 963 815
- WO-A1-2016/198973
- DE-A1-102014 107 752
- DE-U1- 20 017 118
- DE-U1-202009 015 515

## Beschreibung

### Gebiet der Erfindung

Die Erfindung betrifft ein Hydraulikwerkzeug zum Antrieb einer Zug- und/oder Pressvorrichtung. Die Erfindung betrifft insbesondere ein Hydraulikwerkzeug, welches als Aufsatz für einen Schrauber, insbesondere Akku-Schrauber, ausgebildet ist und mit welchem sich Hydraulikwerkzeuge vom Setzen von Nieten, insbesondere von Blindnieten, sowie Werkzeuge zum Stanzen oder Aus- und Einpressen von Werksstücken betreiben lassen.

### Hintergrund der Erfindung

Die Offenlegungsschrift DE 10 2011 111 533 A1 (Erfinder Klaus Reitzig) zeigt einen pneumatisch/hydraulischen Druckerzeuger, welcher als Handgerät ausgebildet ist und mit welchem sich insbesondere Nietwerkzeuge betreiben lassen.

Diese können über eine Schnellkupplung mit einem selbstschließenden Hydraulikventil angekoppelt werden.

Da der in diesem Dokument beschriebene Druckerzeuger nach dem Prinzip der pneumatisch/hydraulischen Pumpe arbeitet, lassen sich bei kleinem Bauraum hohe Drücke erzeugen. Es konnte so ein sehr leistungsfähiges Handgerät bereitgestellt werden.

Nachteilig an diesem bekannten Druckerzeuger bzw. einem diesen Druckerzeuger umfassenden Nietgerät ist, dass das Werkzeug recht aufwendig aufgebaut ist und daher entsprechend kostspielig herzustellen ist.

Weiter ist zum Betrieb des Werkzeugs ein Druckluftanschluss erforderlich,

Das Dokument DE 200 17 118 U1 zeigt ein mit einem Schrauber koppelbares Werkzeug, wie es im Oberbegriff von Anspruch 1 enthalten ist.

### Aufgabe der Erfindung

Der Erfindung liegt demgegenüber die Aufgabe zugrunde, ein Hydraulikwerkzeug zum Antrieb einer Zug- und/oder Pressvorrichtung bereitzustellen, welches leistungsfähig und kompakt ausgebildet ist, gleichzeitig aber besonders einfach hergestellt werden kann.

### Zusammenfassung der Erfindung

Die Aufgabe der Erfindung wird bereits durch ein Hydraulikwerkzeug zum Antrieb einer Zug- und/oder Pressvorrichtung nach Anspruch 1 gelöst.

Bevorzugte Ausführungsformen und Weiterbildungen der Erfindung sind dem Gegenstand der abhängigen Ansprüche, der Beschreibung sowie den Zeichnungen zu entnehmen.

Die Erfindung betrifft ein Hydraulikwerkzeug zum Antrieb einer Zug- und/oder Pressvorrichtung.

Insbesondere betrifft die Erfindung ein Hydraulikwerkzeug, mittels dessen Niete, insbesondere Blindniete, Stanzniete sowie zweiteilige Niete, gesetzt werden. Weiter kann das Hydraulikwerkzeug auch zum Antrieb einer Pressvorrichtung, beispielsweise zum Stanzen oder Aus- bzw. Einpressen von Bauteilen, verwendet werden.

Das Hydraulikwerkzeug umfasst eine an einem Schrauber anbringbare Antriebswelle. Insbesondere ist das Hydraulikwerkzeug an einem Elektroschrauber, insbesondere einem Akku-Schrauber, anbringbar.

Gemäß der Erfindung umfasst das Hydraulikwerkzeug eine hydraulische Pumpe, welche von der Antriebwelle angetrieben wird und welche Hydraulikfluid in den Arbeitsraum eines Arbeitskolbens pumpt.

Ein Aspekt der Erfindung bezieht sich also darauf, dass das Hydraulikwerkzeug an einem handelsüblichen Schrauber, insbesondere einem Akku-Schrauber, angebracht werden kann. Derartige Geräte, die z.B. einen Elektromotor umfassen, sind nahezu in jeder Werkstatt verfügbar und zudem noch recht preiswert.

Über die mit dem Schrauber verbindbare Antriebswelle wird gemäß einer bevorzugten Ausführungsform der Erfindung ein Pumpkolben oszillierend bewegt, welcher Hydraulikfluid in den Arbeitsraum eines hydraulischen Arbeitskolbens pumpt.

Das Werkzeug umfasst also einen hydraulischen Pumpkolben, auch Plunger genannt, welcher Teil der hydraulischen Pumpe ist, die durch eine oszillierende Bewegung des Pumpkolbens Hydraulikfluid in den Arbeitsraum des Arbeitskolbens pumpt.

Der Arbeitskolben hat eine größere, von Druck beaufschlagte Fläche als der Pumpkolben. Insbesondere ist der Arbeitskolben von einer mit Hydraulikfluid beaufschlagbaren Fläche (bezogen auf die Kolbenfläche zumindest einer Seite des Arbeitskolbens) her mindestens zwanzig, vorzugsweise fünfzig, vorzugsweise bis zu 100 Mal, so groß wie der Pumpkolben.

So lassen sich auf einfache Weise auch mit einem vergleichsweise kleinen Elektrowerkzeug, durch ein entsprechend hohes hydraulisches Übersetzungsverhältnis, hohe Drücke im Arbeitsraum des Arbeitskolbens und damit entsprechend hohe Zug- bzw. Druckkräfte erzeugen.

Beispielsweise lässt sich mit einem Drehmoment von 16 Nm des Schraubers ein Druck im Arbeitsraum des Arbeitskolbens von über 500 bar erzielen. Mit dem Arbeitszylinder lassen sich vorzugsweise Druck- und/oder Zugkräfte von über 10000 N, besonders bevorzugt von über 50000 N erzeugen.

Das erfindungsgemäße Hydraulikwerkzeug kann zudem aus verhältnismäßig wenigen Bauteilen aufgebaut werden, wodurch sich eine kompakte Ausgestaltung als Handgerät erzielen lässt.

Bei einer bevorzugten Ausführungsform der Erfindung ist der Arbeitskolben mit einer Kupplung für einen Setz- oder Presswerkzeugaufsatz verbunden.

Das erfindungsgemäße Hydraulikwerkzeug ist also derart modular aufgebaut, dass über verschiedene Aufsätze, welche mit dem Arbeitskolben gekoppelt werden, ein Werkzeug für unterschiedliche Aufgaben ausgebildet sein kann, beispielsweise ein Blindnietwerkzeug, ein Werkzeug zum Setzen von zweiteiligen Nieten, sowie ein Stanzwerkzeug.

Bei einer bevorzugten Ausführungsform der Erfindung ist der Pumpkolben mittels eines Exzenters oszillierend bewegbar. Es ist insbesondere vorgesehen, dass eine Exzenterwelle in zwei Kugel- oder Nadellagern rotiert.

Zwei weitere Kugel- oder ein Nadellager sind auf dem Exzenter montiert, welches mit dem Pumpkolben formschlüssig verbunden ist. So lässt sich auf engem Bauraum ein oszillierender Antrieb für den Pumpkolben bereitstellen, welcher einfach aufgebaut ist und eine lange Lebensdauer hat.

Es versteht sich, dass, um eine hydraulische Pumpe auszubilden, der Pumpkolben über ein Saug- und Druckventil das Hydraulikfluid in den Arbeitsraum des Arbeitskolbens pumpt.

Der Pumpkolben hat vorzugsweise einen Hub von über 1 mm und von unter 10 mm, bevorzugt von 2 bis 7 mm.

Bei einer Weiterbildung der Erfindung umfasst das Hydraulikwerkzeug einen Speicher für Hydraulikfluid, welcher als Puffervolumen beim Bewegen des Arbeitskolbens dient. So lässt sich ein in sich geschlossenes System bereitstellen, bei welchem das beim Verschieben des Arbeitskolbens ein- oder ausströmende Hydraulikfluid in bzw. aus dem Puffervolumen fließt.

Der Arbeitskolben des Hydraulikwerkzeugs ist vorzugsweise als Differenzialkolben ausgebildet. So hat eine vordere Kolbenfläche, insbesondere aufgrund einer Werkzeugaufnahme, eine kleinere von Hydraulikfluid beaufschlagte Fläche als die hintere Kolbenfläche. Infolgedessen wird beim Zurücksetzen des Arbeitskolbens hinter dem Arbeitskolben mehr Hydraulikfluid verdrängt als zum Zurücksetzen vor dem Arbeitskolben hineinfließt. Dies kann durch den Speicher ausgeglichen werden.

Vorzugsweise ist das Hydraulikwerkzeug über ein Steuerorgan in die Stellungen Vor- oder Zurückfahren des Arbeitskolbens setzbar. In der Stellung zum Vorfahren des Arbeitskolbens fährt dieser vorzugsweise bereits aufgrund des Drucks im Speicher für Hydraulikfluid nach vorne, wohingegen der Arbeitskolben in der Stellung zum Zurückfahren bei nicht betätigtem Akkuschrauber in seiner Position verharrt. So kann beim Nieten oder Stanzen das Werkstück langsam angefahren werden.

Das Hydraulikwerkzeug ist vorzugsweise rein mechanisch mit dem vorstehend beschriebenen Setz- oder

Presswerkzeugaufsatz gekoppelt, was das Bereitstellen eines Hydraulikventils vermeidbar macht.

Vorzugsweise ist der Speicher für Hydraulikfluid hinter dem Arbeitskolben und seitlich versetzt zur Antriebswelle angeordnet.

Insbesondere ist der Speicher für Hydraulikfluid derart ausgebildet, dass er in einem mit einem Schrauber verbundenen Zustand oberhalb des Gehäuses vom Schrauber angeordnet ist. So lässt sich eine kompakte Bauweise bereitstellen.

Es ist insbesondere vorgesehen, dass das Gehäuse des Hydraulikwerkzeugs in drei wesentliche Abschnitte eingeteilt ist.

Ein erster Abschnitt des Gehäuses umfasst den Arbeitsraum mit dem Arbeitskolben und ist vorzugsweise vor der Antriebswelle angeordnet (unter "vor", "hinter", "oben" und "unten" im Sinne der Erfindung wird die Position im eingebauten Zustand aus Sicht eines auf seinem Standfuß stehenden Akku-Schraubers verstanden).

Der angekoppelte Werkzeugsaufsatz ist vorzugsweise axial zur Antriebswelle des Schraubers angeordnet, so dass ggf. die ergonomische Form des Schraubers und dessen Bedieneinrichtung weiter genutzt werden kann.

Ein zweiter Gehäuseabschnitt mit dem Speicher für Hydraulikfluid erstreckt sich seitlich versetzt zur Antriebswelle und ist daher im verbundenen Zustand neben oder über dem Gehäuse des Schraubers angeordnet.

Dazwischen befindet sich ein mittlerer Gehäuseabschnitt, in welchem zumindest der Pumpkolben, welcher Teil der hydraulischen Pumpe ist, angeordnet ist.

Der Pumpkolben ist vorzugsweise quer, insbesondere senkrecht, zur Antriebswelle und/oder zum Arbeitskolben angeordnet. So kann der Exzenter in einer Linie mit der Antriebswelle verbunden sein und den Pumpkolben antreiben. Dies erleichtert ebenfalls die Bereitstellung eines Werkzeugs in kompakter Bauform.

Bei einer bevorzugten Ausführungsform der Erfindung umfasst das Hydraulikwerkzeug ein Steuerorgan, in Anhängigkeit von dessen Betätigung Hydraulikfluid in einen Arbeitsraum des Arbeitskolbens entweder vor oder hinter den Arbeitskolben gefördert wird.

Das Steuerorgan ist also derart ausgebildet, dass das Hydraulikwerkzeug in zwei Betriebszustände versetzt werden kann, und zwar entweder zum Pressen oder zum Ziehen.

Zum Pressen wird von der Hydraulikpumpe Hydraulikfluid in den Arbeitsraum hinter den Arbeitskolben gepumpt, wohingegen zum Ziehen das Fluid in den Arbeitsraum vor den Arbeitskolben gepumpt wird.

Hierzu ist das Steuerorgan vorzugsweise mit einem hydraulischen Steuerventil gekoppelt.

Es handelt sich dabei vorzugsweise, insbesondere um die Funktionalität des automatischen Verfahrens in eine vorgegebene Endstellung, um ein federrückstellendes 5/2-Wegeventil.

Das Steuerorgan ist gemäß einer Ausführungsform der Erfindung derart ausgebildet, dass zum Vorfahren des Arbeitskolbens dieses permanent betätigt sein muss.

Insbesondere ist das Hydraulikwerkzeug derart ausgebildet, dass in der Grundstellung des Steuerorgans der Arbeitskolben von der Kolbenstangenseite mit Druck beaufschlagt wird, so dass der Arbeitskolben zurückgefahren wird.

Die Antriebswelle des Schraubers treibt die hydraulische Pumpe an und der Arbeitskolben wird mit derart hoher Kraft zurückgezogen, dass ein Umformvorgang, beispielsweise der Setzvorgang eines Blindniets, bewirkt werden kann.

Um den Arbeitskolben, beispielsweise zum Stanzen oder Verarbeiten von zweiteiligen Nieten, über die Hydraulikpumpe vorzufahren, muss dagegen der Benutzer das Betätigungsorgan permanent betätigen.

So ist beim Pressen eine Zwei-Hand-Bedienung sichergestellt, was die Sicherheit des Hydraulikwerkzeugs erhöht.

Das Steuerventil kann, wie es bei einer Ausführungsform der Erfindung vorgesehen ist, eine quer, insbesondere senkrecht zum Arbeitskolben verlaufende Stange umfassen, über welche entlang der Stange laufende Kanäle geöffnet und geschlossen werden. Das Steuerventil kann insbesondere über eine Stößelbetätigung geschaltet werden.

Der Speicher für Hydraulikfluid ist der Hydraulikpumpe vorzugsweise vorgeschaltet.

Der Speicher puffert vorzugsweise eine Menge Hydraulikfluid, die mindestens genauso groß, vorzugsweise jedoch mindestens zweimal dem Schluckvolumen des Arbeitszylinders entspricht.

Beispielsweise kann der Speicher für Hydraulikfluid einen mittels einer Feder vorbelasteten Kolben umfassen. Dieser Kolben übt permanent Druck auf die in dem Speicher vorhandene Hydraulikflüssigkeit aus. Alternativ ist ein Gasdruckspeicher denkbar, bei welchem eine Membran oder ein Kolben durch Gasdruck vorbelastet ist.

Im unbetätigten Zustand beträgt der Druck im Speicher für Hydraulikfluid vorzugsweise 5 bis 30, besonders bevorzugt 8 bis 15 bar.

Wird das insbesondere als 5/2 Wegeventil ausgebildete Steuerventil ohne Aktivierung des Schraubers betätigt, so fährt der Arbeitskolben allein aufgrund dieses Drucks in die vordere Endstellung. Dies erfolgt insbesondere dadurch, dass der Arbeitskolben als Differenzialkolben ausgebildet ist.

Vorzugsweise handelt es sich dabei um eine vordere Endstellung. So fährt der Arbeitskolben bei Betätigung des Wegeventils ohne Aktivierung des Schraubers immer vor, so dass z.B. beim Setzen eines Niets der Setzstempel langsam und ohne Energieaufwand an das Werkstück herangefahren werden kann.

Wird das Wegeventil wieder in seine Ausgangsstellung zurückgebracht und der Schrauber betätigt, wird der Arbeitskolben zurückbewegt und der Speicher für Hydraulikfluid wieder aufgeladen, da das hinter dem Arbeitskolben befindliche Hydraulikfluid wieder zurückgefördert wird.

Bei einer Weiterbildung der Erfindung umfasst das Hydraulikwerkzeug ein Druckregelventil, das vorzugsweise als Vollhub-Sicherheitsventil ausgebildet ist und welches vorzugsweise die Möglichkeit bietet, den maximalen Arbeitsdruck bzw. die maximale Presskraft voreinzustellen.

Ab einem vor eingestellten Höchstdruck öffnet das Ventil und verhindert ein Überschreiten des voreingestellten Betriebsdruckes und damit der zulässigen Press- oder Zugkraft. Das überströmende Hydraulikfluid fließt in den Hydraulikspeicher zurück.

Dem erfindungsgemäßen Hydraulikwerkzeug kommt zwar zugute, dass Akku-Schrauber in der Regel über eine einstellbare

Drehmomentbegrenzung verfügen. Diese kann in vorteilhafter Weise verwendet werden, um die vom Arbeitskolben ausgeübte Kraft zu begrenzen.

Durch das Druckregelventil ist aber auch, falls der Benutzer die Drehmomentbegrenzung nicht aktiviert, sichergestellt, dass im Hydraulikbereich nur ein vorgegebener Höchstdruck erreicht wird, sowie dass infolge dessen auch das an der Antriebswelle vorhandene Maximaldrehmoment begrenzt ist.

Gemäß der Erfindung umfasst das Hydraulikwerkzeug eine Drehmomentstütze, welche derart ausgebildet ist, dass sich diese am Gehäuse des Schraubers abstützt.

Insbesondere ist die Drehmomentstütze an dem Speichergehäuse für Hydraulikfluid angeordnet.

Zum Verbinden des Hydraulikwerkzeugs mit dem Schrauber braucht so die Antriebswelle nur im Futter des Schraubers eingespannt zu werden.

Über die Drehmomentstütze stützt sich das Hydraulikwerkzeug auf zumindest einer Seite, vorzugsweise auf beiden Seiten des Gehäuses, ab. Es ist daher nicht erforderlich, das Gehäuse des Hydraulikwerkzeugs durch weitere Montageschritte, wie beispielsweise Verschrauben mit dem Gehäuse des Schraubers, zu koppeln.

## Patentansprüche

1. Hydraulikwerkzeug (1) zum Antrieb einer Zug- und/oder Pressvorrichtung (100), umfassend eine an einem Schrauber (32) anbringbare Antriebswelle (3), wobei über die Antriebswelle (3) eine hydraulische Pumpe (35) antreibbar ist, welche Hydraulikfluid in den Arbeitsraum (19) eines hydraulischen Arbeitskolbens (20) pumpt,
**dadurch gekennzeichnet, dass** das Hydraulikwerkzeug (1) eine Drehmomentstütze (103) aufweist, welche derart ausgebildet ist, dass sich diese am Gehäuse des Schraubers (32) abstützt.

2. Hydraulikwerkzeug (1) nach dem vorstehenden Anspruch, **dadurch gekennzeichnet, dass** die hydraulische Pumpe (35) einen über die Antriebswelle (3) oszillierend bewegbaren Pumpkolben (15) umfasst, welcher das Hydraulikfluid in den Arbeitsraum (19) eines hydraulischen Arbeitskolbens (20) pumpt.

3. Hydraulikwerkzeug (1) nach einem der vorstehenden Ansprüche, **dadurch gekennzeichnet, dass** der Arbeitskolben (29) mit einem Anschluss für einen Setz- oder Presswerkzeugaufsatz verbunden ist, insbesondere einem Setz- oder Presswerkzeugaufsatz (101), der einen Handgriff (42) aufweist.

4. Hydraulikwerkzeug (1) nach einem der vorstehenden Ansprüche, **dadurch gekennzeichnet, dass** der Pumpkolben (15) mittels eines Exzenters (23) oszillierend bewegbar ist.

5. Hydraulikwerkzeug (1) nach einem der vorstehenden Ansprüche, **dadurch gekennzeichnet, dass** das Hydraulikwerkzeug (1) einen Speicher (10) für Hydraulikfluid aufweist, welcher als Puffervolumen beim Bewegen des Arbeitskolbens (20) dient.

6. Hydraulikwerkzeug (1) nach dem vorstehenden Anspruch, **dadurch gekennzeichnet, dass** der Speicher (10) für Hydraulikfluid hinter dem Arbeitskolben (20) und seitlich versetzt zur Antriebswelle (3) angeordnet ist.

7. Hydraulikwerkzeug (1) nach dem vorstehenden Anspruch, **dadurch gekennzeichnet, dass** der Speicher (10), insbesondere mittels einer Feder (12), die an einen Kolben (20) greift, derart druckbelastet ist, dass in einem nicht betätigten Zustand des Hydraulikwerkzeugs (1) der Arbeitskolben (20) in eine Endstellung, insbesondere eine vordere Endstellung, verfährt.

8. Hydraulikwerkzeug (1) nach einem der vorstehenden Ansprüche, **dadurch gekennzeichnet, dass** das Hydraulikwerkzeug (1) ein Steuerorgan (7) aufweist, mittels dessen Betätigung Hydraulikfluid in einen Arbeitsraum (19) des Arbeitskolbens (20) entweder vor oder hinter den Arbeitskolben (20) gefördert wird.

9. Hydraulikwerkzeug (1) nach dem vorstehenden Anspruch, **dadurch gekennzeichnet, dass** das Steuerorgan mit einem Steuerventil (18), insbesondere mit einem 5/2-Wegeventil gekoppelt ist.

10. Hydraulikwerkzeug (1) nach einem der beiden vorstehenden Ansprüche, **dadurch gekennzeichnet, dass** das Steuerorgan (7) derart ausgebildet ist, dass zum Vorsetzen des Arbeitskolbens (20) das Steuerventil (18) permanent betätigt sein muss.

11. Hydraulikwerkzeug (1) nach einem der beiden vorstehenden Ansprüche, **dadurch gekennzeichnet, dass** das Steuerventil (18) eine quer, insbesondere senkrecht zum Arbeitskolben (18) verlaufende Stange umfasst, über welche entlang der Stange laufende Kanäle geöffnet und geschlossen werden.

12. Hydraulikwerkzeug (1) nach einem der vorstehenden Ansprüche, **dadurch gekennzeichnet, dass** das Hydraulikwerkzeug (1) ein Druckregelventil (8) umfasst, welches ab einem vorgegebenen Höchstdruck Hydraulikfluid in den Speicher (10) für Hydraulikfluid zurück fließen lässt.

13. Hydraulikwerkzeug (1) nach einem der vorstehenden Ansprüche, **dadurch gekennzeichnet, dass** die Drehmomentstütze (103) vorzugsweise an einem Speichergehäuse für Hydraulikfluid angebracht ist.

14. Hydraulikwerkzeug (1) nach einem der vorstehenden Ansprüche, **dadurch gekennzeichnet, dass** der Arbeitskolben (20) parallel, insbesondere axial, zur Antriebswelle (3) ausgerichtet ist.

15. Hydraulikwerkzeug (1) nach einem der vorstehenden Ansprüche, wobei das Hydraulikwerkzeug (1) mit einem Schrauber (32), insbesondere einem Akkuschrauber verbunden ist, und/oder dass zwischen der Antriebswelle (3) und der hydraulischen Pumpe (35) eine elastische Kupplung (117) angeordnet ist und/oder dass das Hydraulikwerkzeug (1) eine Futterarretierung (120) für den Schrauber (32), insbesondere einen Akkuschrauber, umfasst, und/oder dass das Hydraulikwerkzeug (1) eine Antriebswelle (3) mit einer Schwungmasse (121) umfasst, insbesondere einer Schwungmasse, die als Glocke einer Futterarretierung (120) für den Schrauber ausgebildet ist.

## Claims

1. A hydraulic tool (1) for driving a pulling and/or pressing device (100), comprising a drive shaft (3) that can be mounted to a screwdriver (32), wherein the drive shaft (3) is operable to drive a hydraulic pump (35) that pumps hydraulic fluid into an operating chamber (19) of a hydraulic power piston (20), **characterized in that** the hydraulic tool (1) comprises a torque support (103) which is adapted so as to be supported on the housing (102) of the screwdriver (32).

2. The hydraulic tool (1) of the preceding claim, wherein the hydraulic pump (35) comprises a pump piston (15) which can be driven by the drive shaft (3) to reciprocate and which pumps the hydraulic fluid into the operating chamber (19) of the hydraulic power piston (20).

3. The hydraulic tool (1) as claimed in any of the preceding claims, wherein the power piston (20) is connected to a coupling for a setting tool or pressing tool attachment (101), in particular a setting tool or pressing tool attachment (101) which has a handle (42).

4. The hydraulic tool (1) as claimed in any of the preceding claims, wherein a cam (23) is used to drive the pump piston (15) to reciprocate.

5. The hydraulic tool (1) as claimed in any of the preceding claims, wherein the hydraulic tool (1) comprises a hydraulic fluid accumulator (10) which serves as a buffer volume during movement of the power piston (20).

6. The hydraulic tool (1) of the preceding claim, wherein said hydraulic fluid accumulator(10) is arranged behind the power piston (20) and laterally offset from the drive shaft (3).

7. The hydraulic tool (7) of the preceding claim, wherein said accumulator (10) is pressurized, in particular by a spring (12) that engages a piston such that in a non-operated state of the hydraulic tool (1) the power piston (20) moves into an end position, in particular a front end position.

8. The hydraulic tool (1) as claimed in any of the preceding claims, wherein the hydraulic tool (1) comprises a control means (7) that is actuable to feed hydraulic fluid into an operating chamber (19) of the power piston (20) either in front of or behind the power piston (20).

9. The hydraulic tool (1) of the preceding claim, wherein said control means is coupled to a control valve (18), in particular a 5/2-way valve.

10. The hydraulic tool (10) as claimed in any of the two preceding claims, wherein said control means (7) is configured such that the control valve (18) has to be actuated permanently in order to advance the power piston (20).

11. The hydraulic tool (1) as claimed in any of the two preceding claims, wherein the control valve (18) comprises a rod extending transversely, in particular perpendicular to the power piston (20), and which serves to open and close passages extending along the rod.

12. The hydraulic tool (1) as claimed in any of the preceding claims, wherein the hydraulic tool (1) comprises a pressure control valve (8) which allows hydraulic fluid to flow back into the hydraulic fluid accumulator (10) once a predetermined maximum pressure is exceeded.

13. The hydraulic tool (1) as claimed in any of the preceding claims, wherein the torque support (103) is preferably mounted to a hydraulic fluid accumulator housing.

14. The hydraulic tool (1) as claimed in any of the preceding claims, wherein the power piston (20) is aligned parallel to the drive shaft (3), in particular coaxially thereto.

15. The hydraulic tool (1) as claimed in any of the preceding claims, wherein the hydraulic tool is coupled to a screwdriver (32), in particular a cordless screwdriver, and/or wherein an elastic coupling (117) is arranged between the drive shaft (3) and the hydraulic pump (35), and/or wherein the hydraulic tool comprises a chuck lock (120) for the screwdriver, in particular for a cordless screwdriver, and/or wherein the hydraulic tool (1) comprises a drive shaft (3) with a flywheel (121), in particular a flywheel in the form of a bell of a chuck lock (120) for the screwdriver.

## Revendications

1. Outil hydraulique (1) pour l'entraînement d'un dispositif de traction et/ou de pressage (100), comprenant un arbre d'entraînement (3) pouvant être monté sur une visseuse (32), l'arbre d'entraînement (3) permettant d'entraîner une pompe hydraulique (35), laquelle pompe du fluide hydraulique dans la chambre de travail (19) d'un piston de travail hydraulique (20),
**caractérisé en ce que** l'outil hydraulique (1) comporte un support de couple (103) qui est conçu de manière à être en appui sur le carter de la visseuse (32).

2. Outil hydraulique (1) selon la revendication précédente, **caractérisé en ce que** la pompe hydraulique (35) comprend un piston de pompe (15) pouvant être déplacé en oscillation par l'arbre d'entraînement (3), lequel pompe le fluide hydraulique dans la chambre de travail (19) d'un piston de travail hydraulique (20).

3. Outil hydraulique (1) selon l'une des revendications précédentes, **caractérisé en ce que** le piston de travail (29) est relié à un raccord pour un embout d'outil de pose ou de pressage, en particulier un embout d'outil de pose ou de pressage (101) comportant une poignée (42).

4. Outil hydraulique (1) selon l'une des revendications précédentes, **caractérisé en ce que** le piston de pompe (15) peut être déplacé en oscillation au moyen d'un excentrique (23).

5. Outil hydraulique (1) selon l'une des revendications précédentes, **caractérisé en ce que** l'outil hydraulique (1) comporte un réservoir (10) pour le fluide hydraulique, lequel fait office de volume tampon lors du déplacement du piston de travail (20).

6. Outil hydraulique (1) selon la revendication précédente, **caractérisé en ce que** le réservoir (10) pour le fluide hydraulique est disposé derrière le piston de travail (20) et décalé latéralement par rapport à l'arbre d'entraînement (3).

7. Outil hydraulique (1) selon la revendication précédente, **caractérisé en ce que** le réservoir (10) est soumis à une pression, en particulier au moyen d'un ressort (12) qui s'engage sur un piston (20), de telle sorte que, dans un état non actionné de l'outil hydraulique (1), le piston de travail (20) se déplace dans une position finale, en particulier une position finale avant.

8. Outil hydraulique (1) selon l'une des revendications précédentes, **caractérisé en ce que** l'outil hydraulique (1) comporte un organe de commande (7), dont l'actionnement permet le refoulement de fluide hydraulique dans une chambre de travail (19) du piston de travail (20), devant ou derrière le piston de travail (20) .

9. Outil hydraulique (1) selon la revendication précédente, **caractérisé en ce que** l'organe de commande est couplé à une vanne de commande (18), en particulier à une vanne 5/2 voies.

10. Outil hydraulique (1) selon l'une deux revendications précédentes, **caractérisé en ce que** l'organe de commande (7) est conçu de telle sorte que, pour faire avancer le piston de travail (20), la vanne de commande (18) doit être actionnée en permanence.

11. Outil hydraulique (1) selon l'une des deux revendications précédentes, **caractérisé en ce que** la vanne de commande (18) comprend une tige s'étendant transversalement, en particulier perpendiculairement au piston de travail (18), par lequel des canaux s'étendant le long de la tige sont ouverts et fermés.

12. Outil hydraulique (1) selon l'une des revendications précédentes, **caractérisé en ce que** l'outil hydraulique (1) comprend une vanne de régulation de pression (8) qui, à partir d'une pression maximale prédéfinie, permet un retour du fluide hydraulique dans le réservoir (10) de fluide hydraulique.

13. Outil hydraulique (1) selon l'une des revendications précédentes, **caractérisé en ce que** le support de couple (103) est de préférence monté sur un carter de réservoir de fluide hydraulique.

14. Outil hydraulique (1) selon l'une des revendications précédentes, **caractérisé en ce que** le piston de travail (20) est orienté parallèlement, en particulier axialement, à l'arbre d'entraînement (3).

15. Outil hydraulique (1) selon l'une des revendications précédentes, l'outil hydraulique (1) étant relié à une visseuse (32), notamment une visseuse sans fil, et/ou un accouplement élastique (117) étant disposé entre l'arbre d'entraînement (3) et la pompe hydraulique (35), et/ou l'outil hydraulique (1) comprenant un dispositif de blocage de mandrin (120) pour la visseuse (32), en particulier une visseuse sans fil, et/ou l'outil hydraulique (1) comprenant un arbre d'entraînement (3) avec une masse d'inertie (121), en particulier une masse d'inertie qui est conçue comme cloche d'un dispositif de blocage de mandrin (120) pour la visseuse.
